# EUROPÄISCHE PATENTSCHRIFT

(11) **EP 0 040 692 B1**
(45) Veröffentlichungstag und Bekanntmachung des Hinweises auf die Patenterteilung: **28.09.1983**
(21) Anmeldenummer: 81102759.8
(22) Anmeldetag: 10.04.1981
(51) Int. Cl.: B22D 41/08

(54) **Drehschiebeverschluss für metallurgische Schmelzegefässe**
Rotary valve closure for metallurgical vessels
Obturateur coulissant et tournant pour récipients métallurgiques

(30) Priorität: 22.05.1980 CH 4011/80
(43) Veröffentlichungstag der Anmeldung: 02.12.1981
(73) Patentinhaber: Stopinc Aktiengesellschaft, CH-6340 Baar (CH)
(72) Erfinder: Meier, Ernst, CH-8832 Wollerau (CH); Bachmann, Herbert, CH-6030 Ebikon (CH)
(74) Vertreter: Schuhmacher, Otto

## Beschreibung

Die Erfindung betrifft einen Drehschiebeverschluß für metallurgische Schmelzegefäße nach dem Gattungsbegriff des Anspruches 1 (DE-A-1910247).

Im Gegensatz zu der am meisten verbreiteten Bauweise von Schiebeverschlüssen, bei welcher alle Teile des Verschlusses sich außerhalb des Schmelzegefäßes befinden, sind auch Konstruktionen von Drehschiebeverschlüssen vorgeschlagen worden, deren Gleitfläche, d. h. die Dichtfläche zwischen den feuerfesten Ver- . schlußkörpern, innerhalb des metallischen Gefäßmantels, also auf der der Schmelze zugekehrten Seite desselben liegt (AT-PS 165 292, AT-PS 171 189, DE-A-1910247, DE-A-2043588). Mit diesen Anordnungen wurde u. a. angestrebt, den Ausgußbereich und die Gleitfläche des Verschlusses vom schmelzflüssigen Gefäßinhalt her dauernd warm zu halten und dadurch ein Erstarren der Schmelze in diesem Bereich zu vermeiden. Hierfür mußten bei den bekannten Konstruktionen allerdings schwerwiegende Nachteile in Kauf genommen werden, wie umständlicher Ein- und Ausbau sowie vor allem schwierig herzustellende und/oder voluminöse Feuerfestteile; zu einem praktischen Einsatz der genannten Vorschläge ist es bisher nicht gekommen.

Aufgabe der vorliegenden Erfindung ist eine praxisgerechte Gestaltung eines Drehschiebeverschlusses in der Weise, daß auch bei weit gegen das Gefäßinnere hin verlagerter Gleitfläche eine einfache Wartung des Verschlusses und ein rascher Wechsel der feuerfesten Verschlußkörper möglich sind.

Diese Aufgabe wird erfindungsgemäß durch die kennzeichnenden Merkmale des Anspruches 1 gelöst. Die Erfindung bietet einerseits die Möglichkeit, die verbreitete und für die Herstellung einfache Plattenform der feuerfesten Verschlußkörper auch beim tiefliegenden Einbau anzuwenden. Dabei läßt sich mit geringem Aufwand, nämlich durch Anpassung der Rohrlänge, die Einbautiefe den jeweiligen Gegebenheiten anpassen, wie z. B. wechselnder Dicke der Gefäßauskleidung usw. Die mechanisch empfindlicheren Teile des Verschlusses, wie Federorgane und Lager, lassen sich dabei außerhalb des Gefäßmantels im Bereich relativ geringer Temperaturen unterbringen.

Im Hinblick auf die Anwendung mit verschiedenen (und unterschiedlich heißen) Schmelzen ist der Begriff »feuerfest« im Rahmen der vorliegenden Erfindung allgemein natürlich so zu verstehen, daß die betreffenden, mit der Schmelze direkt in Berührung kommenden Teile bzw. Werkstoffe gegenüber dieser ausreichend beständig sein sollen.

Nachstehend wird ein Ausführungsbeispiel des erfindungsgemäßen Drehschiebeverschlusses in Verbindung mit der Zeichnung näher erläutert.
Fig. 1 ist ein Längsschnitt durch den Verschluß und die angrenzenden Partien des Schmelzegefäßes und
Fig. 2 ist eine Stirnansicht auf den Zwischenträger und den darin eingesetzten feuerfesten, plattenförmigen Schieberkörper.

Der in Fig. 1 dargestellte Drehschiebeverschluß ist an einem metallurgischen Schmelzegefäß zwecks Entleerung der in ihm enthaltenen Schmelze angebaut, indem er insgesamt mittels mehrerer Schrauben 19 lösbar am metallischen Gefäßmantel 2 (oder einer im Mantelblech eingesetzten, z. B. eingeschweißten Zwischenplatte) befestigt ist. Vom Schmelzegefäß ist ein Teil der innerhalb des Gefäßmantels-2 liegenden feuerfesten Auskleidung 4 dargestellt. In ihr ist zwecks Aufnahme des Verschlusses eine über einer Öffnung 3 des Gefäßmantels angeordnete, feuerfeste Hülse 6 eingelassen, mit welcher ein mit einer weiten Trichteröffnung 9 versehener Auslaufstein 8 über eine ringförmige Mörtelfuge 7 verbunden ist. In bekannter Weise können die Feuerfesttteile 6 und 8 jeweils während längerer Gebrauchsdauer eingebaut bleiben und brauchen z. B. nur zusammen mit der Auskleidung 4 erneuert zu werden. Von der Unterseite des Auslaufsteines 8 ist die obere Stirnseite des Verschlusses getrennt durch eine ringförmige Mörtelfuge 1, welche die Öffnung 9 umgibt sowie eine daran außen anschließende Isolierschicht 5, vorzugsweise aus einer feuerfesten Filzmatte; die Teile 1 und 5 sind jeweils beim Wiedereinbau der Verschlußeinheit zu erneuern.

Der unterhalb der Öffnung 9 liegende, ortsfeste feuerfeste Ausgußkörper 20 und der drehbare, feuerfeste Schieberkörper 40 sind als ebene, vorzugsweise identische Platten ausgebildet. Die Gleitfläche 23, an welcher die Schieberplatte 40 an der Ausgußplatte 20 unter Vorspannung anliegt, befindet sich auf der dem Gefäßinnern zugewandten Seite des Gefäßmantels 2, wodurch der Ausgußbereich von der im Gefäß enthaltenen Schmelze auf einer relativ hohen Temperatur gehalten wird; dies wird noch unterstützt durch die weite Öffnung 9, weiche eine große Berührungsfläche zwischen der Schmelze und der Platte 20 schafft. In bekannter Weise läßt sich durch Drehen der Schieberplatte 40 eine in ihr vorhandene Öffnung 42 mit der ortsfesten Öffnung 22 in Übereinstimmung bringen oder die letztere Öffnung verschließen; die Schieberplatte 40 kann wie üblich auch mehrere Öffnungen enthalten.

Die ortsfeste Platte 20 und die Schieberplatte 40 sind je am einen Ende eines ortsfesten bzw. drehbaren Verschlußteils gehalten. Dabei sind, wie ersichtlich, der ortsfeste wie auch der drehbare Verschlußteil im wesentlichen als koaxial ineinander liegende Rohrkörper gestaltet; die Halterung der Schieberplatte 40 am drehbaren Rohrkörper 30 erfolgt dabei mittelbar über einen Zwischenträger 34. Der ortsfeste und der drehbare Verschlußteil sind über zwei Wälzlager 24, 25 aneinander radial und axial geführt.

Der ortsfeste Verschlußteil ist in mehrere rohrförmige Längsabschnitte 10, 11 und 12 unterteilt. An den Verbindungsstellen dieser Teile sind wärmeisolierende Schichten 26 bzw. 27, 28 eingefügt, welche die Wärmeableitung über den feststehenden, metallischen Rohrkörper aus dem Verschlußbereich nach außen stark einschränken. Der Endabschnitt 10 ist mit dem mittleren Abschnitt 11 mittels mehrerer Schrauben 15 lösbar verbunden und weist eine stirnseitige Bodenfläche 14 auf, in weicher die Platte 20 eingesetzt ist. Die Rohrabschnitte 11 und 12 sind mit je einem Flansch 16 bzw. 17 versehen und an diesen mittels einer Anzahl Schrauben 18 verbunden. Der eine Flansch 16 dient dabei zur Positionierung und Befestigung (Schrauben 19) der gesamten Verschlußeinheit am Gefäßmantel 2. An dem außerhalb des Gefäßmantels liegenden Rohrabschnitt 12 ist schließlich der Rohrkörper 30 des drehbaren Verschlußteils gelagert.

An der oberen Stirnseite des Rohrkörpers 30 sind mehrere, z. B. drei Mitnehmerbolzen 37 eingesetzt, welche zwecks Drehmitnahme des Zwischenträgers 34 in entsprechende Bohrungen an demselben passend eingreifen (siehe auch Fig. 2). Zur Drehsicherung der Schieberplatte 40 im Zwischenträger 34 dient ein im letzteren geführter Tangentialkeil 35, welcher an einer seitlichen Mitnahmefläche der im übrigen kreisrunden Platte 40 anliegt. In gleicher Weise ist auch die ortsfeste Platte 20 in der Bodenfläche 14 des Endabschnittes 10 mit Hilfe eines Keils 21 drehgesichert. Unterhalb der Schieberplatte 40 ist im Zwischenträger 34 eine Wärmeisolierung 43 eingesetzt, welche die Wärmeabstrahlung von der Schieberplatte nach außen hemmt. In einem Rohransatz 36 des Zwischenträgers ist ferner ein Ausgußrohr 44 eingesetzt, welches die metallischen Bestandteile des Verschlusses vor der ausfließenden Schmelze schützt. Die beiden Teile 43 und 44 können einteilig oder getrennt aus leichtem und porösem, z. B. faserigem oder flockigem Feuerfestmaterial hergestellt sein.

Der Zwischenträger 34 liegt an den oberen Enden von drei Druckstößeh 38 auf, welche, zu den Mitnehmerbolzen 37 versetzt, im Rohrkörper 30 längsbeweglich geführt sind. Gegen das untere bzw. außenliegende Ende der Stößel 38 drückt ein Ring 46, welcher von z. B. drei am Umfang verteilten Federorganen 48 beaufschlagt ist. Es handelt sich vorzugsweise um Tellerfedern 48, die paketweise auf einen Stehbolzen 47 geschichtet und mit einer Mutter 49 vorgespannt sind. Mittels dieser Federorgane, welche wie der Ring 46 auf dem drehbaren Verschlußteil angeordnet sind, läßt sich über die Stößel 38 und den Zwischenträger 34 die gewünschte Flächenpressung zwischen den Verschlußplatten 20 und 40 einstellen. Da der Zwischenträger 34 mit der Platte 40 in der Lage ist, relativ zum Rohrkörper 30 eine gewisse Taumelbewegung auszuführen, bleibt die satte Auflage der Platte 40 an der Platte 20 (Gleitfläche 23) während der Drehung auch dann erhalten, wenn der drehbare Rohrkörper nicht genau koaxial zum ortsfesten Rohrkörper ausgerichtet sein sollte.

Am außenliegenden Ende des drehbaren Rohrkörpers 30 ist mittels mehrerer Schrauben 33 ein Drehkranz 31 befestigt, welcher mit der Verzahnung 32 dem Drehantrieb (mittels Kette oder Stirnrad) des drehbaren Verschlußteils dient. Vorzugsweise ist der Drehkranz 31 glockenartig gestaltet und übergreift das außenliegende Ende des ortsfesten Verschlußteils, wodurch die Verzahnung 32 axial zwischen die Lager 24 und 25 zu liegen kommt.

Der beschriebene Drehschiebeverschluß läßt sich durch Lösen der Schrauben 19 als Ganzes aus der durch die Feuerfestteile 6 und 8 gebildeten Vertiefung ausbauen. Dadurch werden die Schrauben 15 zugänglich, und der Endabschnitt 10 des ortsfesten Verschlußteils läßt sich zwecks Kontrolle oder Auswechslung der Platten 20 und 40 lösen. Nach erneutem Befestigen des Endabschnittes 10 und allfälliger Neueinstellung der Federorgane 48 kann die Verschlußeinheit als Ganzes wieder eingebaut werden. Es besteht auch die Möglichkeit, die Schrauben 19 zu belassen und dagegen die die Flanschen 16 und 17 verbindenden Schrauben 18 zu lösen, worauf der Rohrabschnitt 12 mit dem daran gelagerten drehbaren Verschlußteil ausgebaut werden kann, die ortsfesten Rohrabschnitte 10 und 11 sowie die Platte 20 jedoch eingebaut bleiben.

Die beschriebene Verschlußkonstruktion ermöglicht eine besonders einfache Wartung und insbesondere einen raschen Wechsel der feuerfesten Verschlußkörper 20 und 40. Auch läßt sich die Konstruktion sehr einfach der jeweils erforderlichen Einbautiefe bzw. Lage der Gleitfläche 23 bezüglich des Gefäßmantels anpassen, nämlich lediglich durch Längeänderung des Rohrabschnittes 11 und des drehbaren Rohrkörpers 30; dies kann gegebenenfalls durch Einsetzen von verschieden langen Zwischenringen an diesen Teilen erreicht werden.

Der erfindungsgemäße Drehschiebeverschluß kann zum Vergießen verschiedener Schmelzen, insbesondere auch von Nichteisen-Schwermetallen oder Leichtmetallen aus den jeweiligen Schmelzegefäßen verwendet werden. Der Betrieb ist nicht nur in der dargestellten vertikalen Lage, sondern auch mit horizontaler oder schiefer Drehachse möglich.

## Patentansprüche

1. Drehschiebeverschluß für metallurgische Schmelzegefäße, mit einem ortsfesten, einen feuerfesten Ausgußkörper (20) aufnehmenden Verschlußteil und einem gegenüber diesem drehbaren Verschlußteil, welcher einen am Ausgußkörper unter Vorspannung anliegenden feuerfesten Schieberkörper (40) aufnimmt, wobei die Gleitfläche (23) zwischen den beiden. feuerfesten Körpern (20, 40) auf die dem Gefäßinnern zugewandte Seite des metallischen Gefäßmantels zu liegen kommt, dadurch gekennzeichnet, daß der ortsfeste und der drehbare Verschlußteil je als koaxial ineinander liegende Rohrkörper (10, 11, 12; 30) gestaltet sind, die radial und axial aneinander geführt sind und an ihrem einen Ende je einen der genannten, als ebene Platte ausgebildeten feuerfesten Körper (20,40) fassen, wobei der Schieberkörper (40) in einem Zwischenträger (34) gehalten ist, der gegenüber dem drehbaren Rohrkörper (30) in axialer Richtung vorgespannt, jedoch mit diesem drehverbunden ist.

2. Drehschiebeverschluß nach Anspruch 1, dadurch gekennzeichnet, daß der ortsfeste Rohrkörper in mehrere Längsabschnitte (10, 11, 12) unterteilt ist, die unter Zwischenlage von wärmeisolierenden Schichten (26, 27, 28) miteinander verbunden sind.

3. Drehschiebeverschluß nach Anspruch 1 oder 2, dadurch gekennzeichnet, daß der ortsfeste Rohrkörper einen lösbar befestigten Endabschnitt (10) mit einer stirnseitigen Bodenfläche (14) aufweist, in welcher die den feuerfesten Ausgußteil bildende Platte (20) eingesetzt ist.

4. Drehschiebeverschluß nach einem der vorangehenden Ansprüche, dadurch gekennzeichnet, daß der ortsfeste Rohrkörper zwei über Flanschen (16, 17) lösbar verbundene Rohrabschnitte (11, 12) aufweist, wobei der eine Flansch (16) zur Positionierung und Befestigung des Verschlusses am Gefäßmantel (2) ausgebildet ist und wobei der eine, außerhalb des Gefäßmantels (2) liegende Rohrabschnitt (12) den Rohrkörper (30) des drehbaren Verschlußteils lagert.

5. Drehschiebeverschluß nach einem der vorangehenden Ansprüche, dadurch gekennzeichnet, daß der Rohrkörper (30) des drehbaren Verschlußteils für den Drehantrieb an seinem außenliegenden Ende mit einem Drehkranz (31) versehen ist.

6. Drehschiebeverschluß nach Anspruch 5, dadurch gekennzeichnet, daß der Drehkranz (31) das außenliegende Ende des ortsfesten Rohrkörpers glockenartig übergreift.

7. Drehschiebeverschluß nach einem der vorangehenden Ansprüche, dadurch gekennzeichnet, daß der Zwischenträger (34) als Halterung für eine Wärmeisolierung (43) an der Außenseite des plattenförmigen Schieberkörpers (40) und ein Ausgußrohr (44) für die Schmelze ausgebildet ist.

8. Drehschiebeverschluß nach einem der vorangehenden Ansprüche, dadurch gekennzeichnet, daß der Zwischenträger (34) auf Druckstößeln (38) aufliegt, welche im Rohrkörper (30) des drehbaren Verschlußteils in Längsrichtung geführt und am außenliegende Ende von auf dem drehbaren Verschlußteil angeordneten Federorganen (48) beaufschlagt sind.

## Claims

1. Rotary sliding gate valve for metallurgical melt vessels having a fixed valve member accommodating a refractory discharge body (20) and a valve member rotatable with respect thereto which accommodates a slider body (40) biased into contact with the discharge body, whereby the slide surface (23) between the two refractory bodies (20, 40) comes to rest on the side of the metallic vessel shell directed towards the interior of the vessel, characterised in that the fixed and the rotatable valve member are each constructed as tubular bodies (10, 11, 12; 30) lying coaxially within one another which are radially and axially guided on one another and at one end each holds one of the said refractory bodies (20, 40) constructed as a flat plate, whereby the slider body (40) is held in an intermediate carrier (34) which is biased in the axial direction with respect to the rotatable tubular body (30) but is connected to rotate with it.

2. Rotary sliding gate valve as claimed in Claim 1, characterised in that the fixed tubular body is divided into a plurality of longitudinal sections (10, 11, 12) which are connected to one another with heat insulating layers (26, 27, 28) between them.

3. Rotary sliding gate valve as claimed in Claim 1 or 2, characterised in that the fixed tubular body has a releasably secured end section (10) with a bottom end surface (14) in which the plate (20) forming the refractory discharge member is set.

4. Rotary sliding gate valve as claimed in one of the preceding claims, characterised in that the fixed tubular body has two tube sections (11, 12) releasably secured by means of flanges (16, 17), whereby the one flange (16) is constructed to position and secure the valve to the vessel shell (2) and whereby the one tube section (12) lying outside the vessel shell (2) supports the tubular body (30) of the rotatable valve member.

5. Rotary sliding gate valve as claimed in one of the preceding claims, characterised in that the tubular body (30) of the rotatable valve member is provided at its outer end with a drive ring (31) for the rotary drive.

6. Rotary sliding gate valve as claimed in Claim 5, characterised in that the drive ring (31) engages over the outer end of the fixed tubular body in the manner of a bell.

7. Rotary sliding gate valve as claimed in one of the preceding claims, characterised in that the intermediate carrier (34) is constructed as a mounting for a heat insulation (43) on the outer side of the plate-shaped slider body (40) and a discharge tube (44) for the melt.

8. Rotary sliding gate valve as claimed in one of the preceding claims, characterised in that the intermediate carrier (34) rests on push rods (38) which are guided in the longitudinal direction in the tubular body (30) of the rotatable valve member and are acted on at their outer end by spring members (48) arranged on the rotatable valve member.

## Revendications

1. Obturateur coulissant et tournant pour récipients métallurgiques, constitué par une partie fixe comportant un élément de coulée réfractaire (20) et par une partie pouvant tourner par rapport à la première et comportant un élément réfractaire rotatif (40) venant s'appliquer sous précontrainte sur l'élément de çoulée, la surface de glissement (23) entre les deux éléments réfractaires (20-40) se trouvant sur le côté de t'enveloppe du récipient métallique qui est tourné vers l'intérieur de ce dernier, caractérisé par le fait que la partie fixe et la partie tournante sont respectivement réalisées sous la forme de corps tubulaires (10; 11, 12; 30) qui, disposés coaxialement, peuvent se déplacer radialement et axialement l'un sur l'autre et portent respectivement à l'une de leurs extrémités l'un des éléments réfractaires précités (20-40) réalisés sous forme de plaques planes, l'élément rotatif (40) étant monté dans un support intermédiaire (34) qui est précontraint dans le sens axial par rapport au corps tubulaire tournant (30) mais fixé en rotation sur ce dernier.

2. Obuturateur coulissant et torunant selon la revendication 1, caractérisé par le fait que le corps tubulaire fixe est divisé en plusieurs tronçons longitudinaux (10, 11, 12) qui sont mutuellement raccordés avec intercalation de couches thermiquement isolantes (26, 27, 28).

3. Obturateur coulissant et tournant selon la revendication 1 ou 2, caractérisé par le fait que le corps tubulaire fixe comporte un tronçon d'extrémité (10) fixé de façon amovible et muni, côté frontal, d'une surface de fond (14) dans laquelle est insérée la plaque (20) formant l'élément de coulée réfractaire.

4. Obturateur coulissant et tournant selon l'une des revendications précédentes, caractérisé par le fait que le corps tubulaire fixe comporte deux tronçons tubulaires (11, 12) raccordés de façon amovible par des brides (16,17), l'une des brides (16) servant au positionnement et à la fixation de l'obturateur sur l'enveloppe (2) du récipient, tandis que le tronçon tubulaire (12) situé à l'extérieur de l'enveloppe (2) du récipient sert au montage du corps tubulaire (30) de la partie tournante de l'obturateur.

5. Obturateur coulissant et torunant selon l'une des revendications précédentes, caractérisé par le fait que le corps tubulaire (30) de la partie tournante de l'obturateur est muni à son extrémité extérieure d'une couronne de pivotement (31) assurant l'entraînement en rotation.

6. Obutrateur coulissant et tournant selon la revendication 5, caractérisé par le fait que la couronne de pivotement (31) coiffe en forme de cloche l'extrémité extérieure du corps tubulaire fixe.

7. Obturateur coulissant et torunant selon l'une des revendications précédentes, caractérisé par le fait que le support intermédiaire (34) est réalisé en tant que support pour une isolation thermique (43) sur le côté externe de l'élément rotatif (40) en forme de plaque et pour un tube de coulée (44) pour la masse en fusion.

8. Obturateur coulissant et tournant selon l'une des revendications précédentes, caractérisé par le fait que le support intermédiaire (34) repose sur des tiges de pression (38) qui traversent le corps tubulaire (30) de la partie tournante de l'obturateur dans le sens longitudinal et que, à leur extrémité extérieure, sont soumises à l'action d'organes élastiques (48) disposés sur la partie tournante de l'obturateur.
